# EUROPÄISCHE PATENTSCHRIFT

(11) **EP 0 271 071 B1**
(45) Veröffentlichungstag und Bekanntmachung des Hinweises auf die Patenterteilung: **17.03.1993**
(21) Anmeldenummer: 87118185.5
(22) Anmeldetag: 08.12.1987
(51) Int. Cl.: G01H 1/00, G08B 13/16

(54) **Einrichtung zur Überwachung von Masten einer Freileitung**
Monitoring system for electricity pylons
Système de surveillance pour pylônes d'une ligne aérienne

(30) Priorität: 12.12.1986 DE 3642598; 02.03.1987 DE 3706680; 25.05.1987 DE 3717523; 23.10.1987 DE 3735994
(43) Veröffentlichungstag der Anmeldung: 15.06.1988
(73) Patentinhaber: SIEMENS AKTIENGESELLSCHAFT, 80333 München (DE)
(72) Erfinder: Reilhofer, Johannes, D-8047 Karlsfeld (DE); Lehmann, Manfred, Dr., D-8520 Erlangen (DE); Krien, Konrad, Dr., D-8520 Erlangen (DE); Melzer, Walter, D-8520 Erlangen (DE); Ruthrof, Klaus, D-8520 Erlangen (DE); Jax, Peter, Dr., D-8520 Erlangen (DE); Meier, Rainer, D-8520 Erlangen (DE); Bechtold, Bela, D-8521 Möhrendorf (DE); Franze, Klaus, D-8500 Nürnberg 20 (DE)

(56) Entgegenhaltungen:
- DE-A- 3 125 981
- DE-U- 8 705 963
- FR-A- 2 448 716
- GB-A- 1 416 346
- US-A- 4 630 035

## Beschreibung

Die Erfindung betrifft eine Einrichtung zur Überwachung von Masten einer Freileitung, um Sabotageakte zu verhindern.

Freileitungen für die Versorgung mit elektrischer Energie sind in der Regel durch Maste gestüzt, die in Stahlgitterbauweise ausgeführt sind. Ein derartiger Stahlgittermast ruht auf bis zu vier Stützen, die mit im Boden verankerten Betonfundamenten verbunden sind.

In letzter Zeit werden vermehrt Anschläge auf die Strommasten der Elektrizitätsversorgungsunternehmen (EVU) ausgeübt. Unter Strommasten werden hier wie auch im folgenden vor allem Hochspannungsmasten verstanden; es können aber auch Mittelspannungsmasten betroffen sein. Meistens werden die Strommasten angesägt, so daß sie einstürzen. Es sind auch Sprengstoffattentate bekanntgeworden, und in letzter Zeit wurde von einem Fall berichtet (Ober-Roden), bei dem ein Mast in eine zum Umstürzen ausreichende Schräglage mit einem oder mehreren Stahlseilen gebracht wurde, welche von im Boden verankerten Winden aufgewickelt wurden. Auf jeden Fall werden durch das Strommast-Umstürzen ganz erhebliche Schäden verursacht, die pro Mast etwa bei DM 100.000,-- liegen, hinzu kommen noch die Folgeschäden in Form von Personen- oder Sachschäden einschließlich der Stromausfallkosten.

Daher ist es erforderlich, Freileitungsmaste vor Zerstörungen durch gewalttätige Kriminelle zu schützen. Eine Überwachung durch Personal ist aber nicht durchführbar, da der weitaus größte Teil aller vorhandenen Freileitungsmaste außerhalb bebauter Gebiete steht. Die sehr große Anzahl vorhandener Freileitungsmaste würde einen sehr großen Personalbedarf zur Folge haben.

Der Erfindung liegt daher die Aufgabe zugrunde, eine Einrichtung zur Überwachung von Masten einer Freileitung zu entwickeln, die mit wenig Personal zu betreiben ist. Ein Angriff soll schnell und zuverlässig automatisch erkannt und geortet werden, so daß noch bevor ein großer Schaden entstehen kann, die Täter noch am Tatort festgenommen werden können.

Eine Überwachungsschaltung zum Schutz von Freileitungsmasten ist aus der DE-OS 31 25 981 bekannt. Dort werden mechanische Erschütterungen mit piezoelektrischen Wandlern gemessen. Nach einer Auswertung erfolgt eine Alarmmeldung über eine Antenne. Mit der bekannten Einrichtung wird nur Körperschall gemessen. Außerdem muß von jedem einzelnen Mast aus über eine Antenne eine Zentrale erreichbar sein. Das erfordert einerseits eine hohe Sendeleistung und, um gegenseitige Störungen zu vermeiden, eine große Anzahl verschiedener Sendefrequenzen.

Der Erfindung liegt daher die Aufgabe zugrunde, eine Einrichtung zu entwickeln, die nicht ausschließlich nur Körperschall detektiert. Darüber hinaus soll eine Übertragung von Informationen an eine Zentrale stets zuverlässig und mit einfachen Mitteln durchführbar sein.

Die Aufgabe wird erfindungsgemäß dadurch gelöst, daß an jedem Mast mindestens ein Sensor zum Detektieren von Erschütterungen oder Bewegungen angeordnet ist, daß mit den an einem Mast angeordneten Sensoren eine Auswerteeinheit verbunden ist, die über eine Verstärkereinheit mit einer am Mast angeordneten Signalabgabestation für codierte Signale in Verbindung steht, daß zum Empfang von Signalen der Signalabgabestationen anderer Maste an einem Mast eine Signalempfangsstation angeordnet ist und daß diese Signalempfangsstation über eine Verstärkereinheit mit einer am selben Mast angeordneten Signalabgabestation in Verbindung steht und daß eine zentrale Signalempfangsstation, die mit einem Alarmgeber verbunden ist, in einer Überwachungszentrale angeordnet ist wie in Anspruch 1 definiert
Geeignete Sensoren am Mast in Verbindung mit einer Auswerteeinheit lassen erkennen, ob ein Angriff durchgeführt wird. Nur, falls eine Gefährdung des Mastes droht, wird von der Auswerteeinheit die Signalabgabestation am Mast aktiviert. Das abgegebene Signal wird dann in der Überwachungszentrale empfangen. Von dort aus wird daraufhin der Einsatz von Sicherheitskräften veranlaßt.

Da von jedem Mast, ausgelöst durch die Auswerteeinheit bei Bedarf, ein codiertes Signal ausgeht, ist in der Überwachungszentrale sofort zu erkennen, welcher Mast betroffen ist.

An einigen oder an allen Masten sind zusätzlich Signalempfangsstationen angeordnet. Eine derartige Signalempfangsstation steht über eine Verstärkereinheit mit der am selben Mast angeordneten Signalabgabestation in Verbindung. Signale, die von einem anderen Mast kommen, werden empfangen, verstärkt und wieder abgesendet. Damit wird der Vorteil erzielt, daß die Reichweite der vom attackierten Mast abgesendeten Signale die Distanz bis zur Überwachungszentrale nicht direkt zu überbrücken braucht. Die Reichweite einer Signalabgabestation muß nur so bemessen sein, daß das abgegebene Signal die nächste an einem Mast angeordnete Signalempfangsstation erreicht. Damit kommt man vorteilhaft mit einer geringen Ausgangsleistung der Signalabgabestationen aus. Außerdem wird durch das Weiterreichen der Signale von einem Mast zum anderen die Gefahr, daß ein Signal in der Überwachungszentrale nicht ankommt, weitgehend ausgeschlossen. Alle zu übermittelnden Signale, die aus einer bestimmten Richtung kommen, treffen in der Überwachungszentrale nacheinander ein. Daher sind sie optimal zu erfassen.

Mit der Erfindung wird der Vorteil erzielt, daß eine zuverlässige Überwachung von Freileitungsmasten mit wenig Personal durchführbar ist. Außer den Sicherheitskräften ist nur Personal in der Überwachungszentrale erforderlich. Derartige Überwachungszentralen können für ein großes Gebiet zuständig sein, so daß der Personalbedarf gering bleibt.

Die Signalabgabestationen sind beispielsweise jeweils im Bereich der Mastspitze angeordnet. In der Überwachungszentrale werden die ankommenden Signale dann beispielsweise mit einem Oszillograph dargestellt.

Die Ausgangsleistung einer Signalabgabestation an einem Mast ist beispielsweise so gewählt, daß eine Signalübermittlung an die benachbarten und an die übernächsten Signalempfangsstationen gewährleistet ist. Damit wird der Vorteil erzielt, daß nach Ausfall einer Station stets die übernächste Empfangsstation erreicht wird. Die Übermittlungskette von Mast zu Mast bleibt also selbst beim Ausfall einer Maststation erhalten.

Die Signalübertragung von benachbarten Signalabgabestationen aus erfolgt beispielsweise mit unterschiedlichen Übertragungsfrequenzen. Dadurch wird eine gegenseitige Störung der einzelnen Übertragungsabschnitte in der Übermittlungskette vermieden.

An einem zu überwachenden Mast sind Sensoren verschiedener Art einsetzbar. Auch eine Kombination mehrerer Sensoren, die verschiedenartig arbeiten, ist einsetzbar.

Ein Sensor an einem Mast besteht beispielsweise aus einem oder mehreren gekoppelten Körperschallaufnehmern in sturm-, wasser-und brandgeschützter Ausführung. Körperschall wird in metallischen Strukturen leicht über große Wegstrecken übertragen und ist mit piezoelektrischen Aufnehmern, sogenannten Körperschallsensoren, auf einfache Weise zu detektieren. Mit Körperschall-Überwachungssystemen, KÜS genannt, die zur Überwachung von Primärkreiskomponenten in Kernkraftwerken installiert sind, wurde bereits erkannt, daß man Geräusche, die beispielsweise bei Schweißarbeiten entstehen, sehr deutlich von Geräuschen, die z.B. bei Schraubarbeiten entstehen, unterscheiden kann.

Entsprechend ist mit dem erfindungsgemäßen Einsatz von Körperschallaufnehmern zur Überwachung von Masten einer Freileitung in der Auswerteeinheit aus Signalmustern des Körperschallsignales die Ursache des Körperschalles abzuleiten. Dazu wird ein Vergleich gemessener Signalmuster mit bekannten Signalmustern durchgeführt. Hiermit wird der Vorteil erzielt, daß Geräusche, die für einen Sabotageakt typisch sind, eindeutig zu erkennen sind. Beispielsweise ist ein Sägegeräusch eindeutig von einem unschädlichen Klopfgeräusch zu unterscheiden.

Bei der Verwendung von Körperschallaufnehmern wird die Auswerteeinheit am Mast so betrieben, daß nur Geräusche, die einen natürlichen Hintergrundpegel übersteigen, auf ihre Ursache hin untersucht werden. Dadurch werden Fehlalarme durch natürliche Hintergrundgeräusche, wie z.B. dem Windgeräusch, weitgehend vermieden.

Nachdem das Eintreffen eines codierten Signales in der Überwachungszentrale anzeigt, daß die Körperschallaufnehmer an einem bestimmten Mast ansprechen, wird beispielsweise noch vor dem Auslösen eines Alarmes ein gezieltes Abhören der Signale, die von diesem Mast kommen, durchgeführt. Erst wenn die Analyse dieser Signale ergibt, daß es sich um beispielsweise ein Sägeräusch handelt, wird Alarm ausgelöst. Durch die geschilderte Vorgehensweise, werden Fehlalarme weitgehend ausgeschlossen.

Beispielsweise sind mindestens zwei Körperschallaufnehmer mit zueinander parallelen Signalwegen zur nachgeschalteten Auswerteeinheit vorgesehen. Ihre Signale steuern die Auswerteeinheit im Sinne einer Oder-Bedingung.

Nach einem anderen Beispiel sind die Sensoren an den Masten Infrarotdetektoren. Diese geben beim Vorhandensein von wärmeabgebenden Maschinen ein Signal ab. Empfindliche Infrarotdetektoren sind auch in der Lage, die Anwesenheit von Personen am Fuß des Mastes sicher zu erkennen. In diesem Fall ist aber zur Vermeidung von Fehlalarmen eine Kombination des Infrarotdetektors mit einem auf einem anderen Prinzip beruhenden Detektor erforderlich.

Der am Mast angeordnete Sensor kann auch eine Fernsehkamera sein.

Nach einem anderen Beispiel weist der Sensor einen Draht oder einen Schlauch auf, der am Mast so angeordnet ist, daß er bei einem Angriff auf den Mast beschädigt wird. In diesem Fall wird ein Signal an die Signalabgabestation des Mastes gegeben.

Ein solcher Sensordraht ist beispielsweise die Innenoberfläche einer Betonhülle überspannend auf dieser angeordnet. Die Betonhülle umfaßt dabei eine Stütze an einem Mast.

Freileitungen für die Versorgung mit elektrischer Energie sind in der Regel durch Maste gestützt, die in Stahlgitterbauweise ausgeführt sind. Ein derartiger Stahlgittermast ruht auf bis zu vier Stützen, die mit im Boden verankerten Betonfundamenten verbunden sind. Nur in Ausnahmefällen ragen die Fundamente mehrere Meter aus dem Boden heraus. In der Regel schließen die Fundamente mit dem umgebenden Gelände ab oder enden weniger als 1 m über dem Niveau des umgebenden Geländes.

Bei fast allen Freileitungsmasten ist die Stahlgitterkonstruktion leicht erreichbar. Um die Stahlgitterkonstruktion vor Einwirkungen von außen zu schützen, ist es daher notwendig, die vorhandenen Freileitungsmasten nachzurüsten.

Freileitungsmaste stehen in der Regel in schwer zugänglichem Gelände. Das gilt insbesondere für schwere Transportmittel.

Es ist daher die Aufgabe gestellt, eine Schutzvorrichtung für einen Stahlgittermast zu entwickeln, die auf einfache Weise mit kleinem technischen Aufwand zu transportieren und zu montieren ist.

Die Aufgabe wird erfindungsgemäß dadurch gelöst, daß auf dem Fundament einer jeden Stütze des Stahlgittermastes abgestützt vorgefertigte Schalen die Stütze umfassend zusammengefügt sind und daß der Raum innerhalb der zusammengefügten Schalen mit einem aushärtenden Material angefüllt ist.

Durch die Verwendung vorgefertigter Schalen wird der Vorteil erzielt, daß die Fertigung der Schutzvorrichtung wenigstens teilweise fabrikmäßig erfolgt. Die Dimensionierung der Schalen ist der Form eines Stahlgittermastes angepaßt. Die vorgefertigten Schalen sind relativ leicht und können einzeln auf einem kleinen Fahrzeug zum Bestimmungsort transportiert werden. Auch das Anbringen der Schalen am Stahlgittermast erfolgt mit wenigen leichten technischen Hilfsmitteln. Das nach Montage der Schalen vorgesehene Anfüllen mit aushärtendem Material erfordert nur wenige technische Hilfsmittel. In der Regel reicht eine Pumpe aus. Das aushärtende Material ist über eine längere Zeitspanne zu verarbeiten. Es ist nicht erforderlich, eine große Materialmenge gleichzeitig anzuliefern. Vielmehr reicht es aus, wenn das aushärtende Material mit kleinen Transportern nacheinander angeliefert wird. Auch eine Herstellung des aushärtenden Materials am Verwendungsort ist möglich.

Es wird der Vorteil erzielt, daß eine große Anzahl Freileitungsmaste mit geringem technischen Aufwand schnell und kostengünstig gegen Einwirkungen von außen zu schützen sind.

Die Stütze umfassend sind beispielsweise zwei Schalen zusammengefügt, wobei die erste Schale zwei Drittel und die zweite Schale ein Drittel des Umfangs der Stütze umfaßt. Bei dieser Aufteilung sind die Schalen an die übliche Anordnung der Querstreben an einem Stahlgittermast angepaßt. Einkerbungen für die Querstreben sind im Bereich der Stoßkanten in den Schalen anzubringen.

Beispielsweise sind die vorgefertigten Schalen im Bereich der Stoßkanten, an denen sie zusammenzufügen sind, dünner als sonst. Dadurch wird der Vorteil erzielt, daß während der Montage am Mast auf einfache Weise Öffnungen für die Querstreben des Mastes in den vorgefertigten Schalen anzubringen sind. Nach der Anordnung der Schalen am Mast wird der dünnere Bereich noch vor dem Einfüllen des aushärtenden Materials verstärkt.

Die Schalen bestehen beispielsweise aus armiertem Beton, der die gewünschte Festigkeit hat und fabrikmäßig schnell und kostengünstig zu verarbeiten ist.

In der erfindungsgemäßen Schutzvorrichtung sind die vorgefertigten Schalen beispielsweise durch den Raum zwischen den Schalen durchdringende mit Muttern versehene Gewindestangen miteinander verbunden. Spannschlösser gewähren eine stabile Verbindung.

Zur Verstärkung des im Bereich der Querstreben zunächst dünneren Bereiches der vorgefertigten Schalen eignet sich Armierungsstahl.

Ein zum Anfüllen des Raumes innerhalb der zusammengefügten Schalen geeignetes aushärtendes Material ist Beton, der mit Armierungsstahl verstärkt sein kann. Beton ist hinsichtlich der Festigkeit, der Handhabung und der Kosten ein für eine gegen Einwirkungen von außen widerstandsfähige Ummantelung geeigenetes Material. Es sind jedoch auch andere aushärtende Materialien einsetzbar.

Beispielsweise ist der Teil des Stahlgittermastes, der von aushärtendem Material eingeschlossen ist, zuvor mit Bitumen beschichtet. Dadurch wird die Stahlgitterkonstruktion vor Korrosion geschützt.

Der Stahlgittermast kann unter dem aushärtenden Material mit einer Gummischicht überzogen sein. Diese Gummischicht ist z.B. mit dem Bitumen der Bitumenschicht aufgeklebt. Durch die Gummischicht wird der Mast beim Einfüllen von aushärtendem Material, beispielsweise von Beton, in die montierten Schalen schützend umschlossen.

Gleichartige zusammengefügte und mit aushärtendem Material gefüllte vorgefertigte Schalen sind bei entsprechender Dimensionierung auch an den Hauptquerstreben eines Stahlgittermastes, die von einer Stütze ausgehen, einsetzbar. Diese Schalen sind formschlüssig mit den Schalen, die die Stütze umfassen, verbunden.

Mit der geschilderten Schutzvorrichtung für einen Stahlgittermast wird der Vorteil erzielt, daß ein Stahlgittermast auch in schlecht zugänglichem Gelände schnell und zuverlässig und gleichzeitig mit geringem technischem Aufwand und kostengünstig gegen Einwirkungen von außen widerstandsfähig zu machen ist.

Mit Betonschalen allein werden die Maststützen bereits vor Zerstörungsversuchen geschützt. Eine Überwachung ist gegeben, da bei einer gewaltsamen Zerstörung der Betonschale stets auch der Sensordraht durchtrennt und dadurch ein Signal abgegeben wird.

Beispielsweise sind auf der Innenoberfläche vorgefertigter Schalen elektrische Leitungen angeordnet, die mit dem Alarmgeber in Verbindung stehen. Dieser Alarmgeber löst Alarm aus, falls eine der Leitungen verletzt wird. Hiermit wird der Vorteil erzielt, daß eine Beschädigung der Schutzvorrichtung sofort erkennbar ist, noch bevor der Stahlgittermast beschädigt werden kann.

Die elektrischen Leitungen sind beispielsweise an vorgefertigten Drahtgittern angeordnet, was ihre Montage vereinfacht. Die Drahtgitter sind auch bereits bei der Herstellung der vorgefertigten Schalen montierbar.

Vorteilhaft ist, an einem Mast mindestens zwei in ihrer Funktionsweise unterschiedliche Sensoren anzuordnen. Damit wird die Zuverlässigkeit der Überwachung erheblich verbessert. Schon durch die Verwendung von zwei gleichartigen Sensoren wird ein Defekt in einem der Sensoren kompensiert. Zwei unterschiedliche Sensoren aber ergänzen sich und erzielen stets eine hohe Zuverlässigkeit. Fehlalarme sind weitgehend ausgeschlossen. Beispielsweise ist stets von einem Sabotageakt auszugehen, falls ein Körperschallaufnehmer ein Sägegeräusch detektiert und gleichzeitig ein Infrarotdetektor die Anwesenheit einer Person am Fuß des Mastes meldet.

Zur Nachrichtenübermittlung der codierten Signale von der Signalabgabestation eines Mastes zur Signalempfangsstation in der Überwachungszentrale oder zu einer Signalempfangsstation an einem anderen Mast, stehen mehrere verschiedenartige Übermittlungswege bereit. Die Nachrichtenübermittlung erfolgt erfindungsgemäß entweder drahtlos oder leitungsgebunden. Zur drahtlosen Übermittlung sind die Signalabgabestationen als Sender und die Signalempfangsstationen als Empfänger für beispielsweise Funk, Infrarot oder Ultraschallsignale ausgebildet. Ultraschallsender und Ultraschallempfänger sind zur Ultraschallübertragung auch beispielsweise mit einer vorhandenen Leitung, dem Erdseil oder einem Phasenleiter der Freileitung verbunden.

Zur leitungsgebundenen Informationsübermittlung sind die Signalabgabestationen mit Signalempfangsstationen z.B. durch eine zusätzliche Leitung verbunden, die in vom Boden nicht erreichbarer Höhe von den Masten gehalten ist. Diese zusätzliche Leitung ist beispielsweise ein Lichtwellenleiter, der besonders für die Informationsübermittlung geeignet ist.

Nach einem anderen Beispiel sind die Signalabgabestationen und die Signalempfangsstationen zur Informationsübermittlung zwischen den Masten einer Freileitung mit deren Erdseil verbunden. Das Erdseil einer Freileitung dient zunächst als Blitzableiter und ist erfindungsgemäß zur Signalübertragung geeignet. An das Erdseil sind die Signalabgabestationen und die Signalempfangsstationen beispielsweise induktiv angekoppelt. Auf diese Weise wird eine störungsfreie Signalübertragung sichergestellt.

Es ist bekannt, Telefongespräche über Hochspannungs-Freileitungen zu führen. Das Problem besteht hierbei in der Regel im Ein- und Auskoppeln der Schwachstromsignale und in der Vermeidung von Überschlägen. Damit letztere vermieden werden, muß ein genügender Abstand zu der Hochspannungsleitung gehalten werden.

Die Verwendung des Erdseiles als Übertragungsleitung mag zunächst überraschen. Dies deshalb, weil das an der Spitze der Masten laufende Erdseil an jedem Mast mit diesem leitend verbunden ist, um an diesen Punkten geerdet zu werden. Die Masten selber stellen jedoch Impedanzen dar, die insbesondere bei höher frequenten Informationen keine vollständige Ableitung zur Erde bewirken. Vielmehr bilden das Erdseil und die Masten Impedanznetzwerke in Kettenform, die durch ein π- oder T-förmiges Ersatzschaltbild gekennzeichnet werden können. Versuche haben ergeben, daß eine Übertragung von höher frequenten Informationen auf diese Weise tatsächlich möglich ist.

Besonders vorteilhaft ist eine Signalübertragungsstrecke, die zweifach redundant, sowohl durch eine Funkverbindung als auch durch eine Verkabelung, gebildet ist.

Die an einem Mast zur Überwachung angeordneten Geräte und Systeme, wie Sensoren, Auswerteeinheit, Verstärkereinheit, Signalabgabestation und Signalempfangsstation benötigen zum Betrieb elektrische Energie. Diese kann auf verschiedene Weise bereitgestellt sein. Beispielsweise sind die Geräte und Systeme auch zur Energieversorgung induktiv mit dem Erdseil der Freileitung verbunden. Das Erdseil wird nämlich stets von Ausgleichsströmen durchflossen. Diese Ausgleichsströme sind erfindungsgemäß für die Energieversorgung der Geräte und Systeme nutzbar.

Der vorstehend erwähnten Lösung liegt die Erkenntnis zugrunde, daß durch die Unsymmetrie der Hochspannungsleitungen im Erdseil Ausgleichsströme erzeugt werden, die eine beachtliche Stromstärke haben können. Wenn dieser Ausgleichsstrom induktiv ausgekoppelt wird, so kann man genügend Leistung zur Versorgung der Übertragungsgeräte entnehmen. Die Übertragungsgeräte werden dadurch von einer externen Versorgung, wie beispielsweise Solarzellen oder dergleichen unabhängig.

Eine Möglichkeit, um an der gewünschten Stelle aus dem Erdseil den Ausgleichsstrom zur Gewinnung der Versorgungsspannung auszukoppeln, kann darin bestehen, daß das Erdseil an dieser Stelle von einem magnetischen Hohlkörper umgeben wird, der eine Sekundärwicklung trägt. Der Hohlkörper kann beispielsweise nach Art eines Transformators aus einem U-Teil und einem gegen die Schenkel gesetzten I-Teil bestehen. Die Sekundärwicklung wird zweckmäßigerweise auf dem I-Teil angeordnet. Der U-Teil und der I-Teil können von Transformator-Blechen gebildet sein, um Wirbelstromverluste gering zu halten.

Bei der vorstehend beschriebenen Ausführungsform wirkt das Erdseil als Primärwicklung. Der Sekundärwicklung kann dann der Strom zur Versorgung der Geräte entnommen werden.

Wenn die Übertragungsgeräte an den Masten befestigt sind, so wird zweckmäßigerweise eine Auskopplung des Ausgleichsstromes des Erdseiles an beiden von dem betreffenden Mast ausgehenden Erdseilabschnitten vorgenommen.

Das Aus- und Einkoppeln der Information aus dem Erdseil und in das Erdseil kann auf dem gleichen Wege erfolgen, wie das Auskoppeln des Ausgleichsstromes. Der Hohlkörper kann dazu mit einer zusätzlichen Sekundärwicklung versehen werden, mittels welcher die Information ein- und ausgekoppelt werden kann. Diese zusätzliche Sekundärwicklung sollte zweckmäßigerweise eine geringere Windungszahl als die erstgenannte Sekundärwicklung haben, um ihre Induktivität für die Übertragung von Hochfrequenz geringer zu machen. Zweckmäßigerweise wird diese zusätzliche Sekundärwicklung über einen selektiven Serienresonanzkreis mit dem Gerät verbunden. Dieser Serienresonanzkreis kann dann auf die zu übertragende Hochfrequenz abgestimmt werden.

Die Energieversorgung kann auch über eine induktive oder kapazitive Verbindung mit spannungsführenden Leitern gewährleistet sein. Nach einem weiteren Beispiel sind auf jedem Mast einer Freileitung Solarzellen angeordnet, die die elektrische Energie für die am Mast angeordneten Geräte und Systeme liefern.

Besonders geeignet ist eine photo-voltaische akkugepufferte Energieversorgung.

Für die Energieversorgung kommt man erfindungsgemäß ohne zusätzliche Leitungen aus, die von Mast zu Mast verlaufen.

Die an jedem Mast angeordneten Auswerteeinheiten nehmen eine Codierung der abzugebenden Signale vor. Beispielsweise sind von den Signalabgabestationen aus binärcodierte Informationen frequenzmoduliert an die Signalempfangsstationen übertragbar.

Damit wird der Vorteil erzielt, daß bei einer Übertragung der Signale über einen Übertragungsweg in der zentralen Signalempfangsstation anhand der Codierung eindeutig festzustellen ist, von welchem Mast das Signal kommt. Folglich ist der Ort der Gewalteinwirkung sofort auf einfache Weise zu lokalisieren.

Beispielsweise hat jeder Mast eine Code-Nummer. Die Maste sind so in zyklischer Folge anwählbar. Eine Maststation-Anwahleinheit in der Zentrale verhindert ein vorzeitiges Weiterschalten zum nächsten Mast, bevor die Signale eines Mastes registriert sind.

Mit der Erfindung wird insbesondere der Vorteil erzielt, daß eine große Anzahl von Freileitungsmasten, die weiträumig in einem großen Gebiet verteilt stehen, mit wenig Personaleinsatz wirkungsvoll zu überwachen ist. Mit der erfindungsgemäßen Einrichtung wird bereits der Versuch eines Gewalttäters einen Mast zu beschädigen, sofort registriert und lokalisiert. Maßnahmen zum Ergreifen des Täters am Tatort oder in dessen Nähe können bei Verwendung der erfindungsgemäßen Einrichtung zur Überwachung von Masten einer Freileitung rechtzeitig eingeleitet werden. Mit der Erfindung ist ein wirksamer, umfassender Schutz von Freileitungen der öffentlichen Energieversorgung gegeben.

Die Erfindung wird anhand der Zeichnung näher erläutert:
- FIG 1: zeigt einen Mast einer Freileitung, der zum Verhindern von Sabotageakten mit einer Überwachungseinrichtung ausgestattet ist; die Figur zeigt außerdem eine zentrale Empfangsstation für Signale der Überwachungseinrichtung.
- FIG 2: zeigt schematisch einen Querschnitt durch eine Schutzvorrichtung, die eine Stütze eines Stahlgittermastes umfaßt, wobei die Schalen gleichmäßig dick sind.
- FIG 3: zeigt eine ähnliche Schutzvorrichtung mit im Bereich der Stoßkanten dünner ausgebildeten Schalen.
- FIG 4: zeigt einen ersten Mast für eine Hochspannungs-Freileitung.
- FIG 5: zeigt einen zweiten Mast für eine Hochspannungs-Freileitung.
- FIG 6: zeigt zwei Masten einer Hochspannungs-Freileitung mit Erdseil (wobei die Hochspannungsleitungen der Einfachheit halber weggelassen sind).
- FIG 7: zeigt eine Vorrichtung zur Auskopplung von Energie aus dem Erdseil zwecks Erzeugung einer Versorgungsspannung sowie zum Ein- und Auskoppeln von Informationssignalen.

Ein Mast 1, der Teil einer Freileitung ist, ist nach FIG 1 zum Verhindern von Sabotageakten mit verschiedenartigen Schutz- und Überwachungseinrichtungen ausgestattet. Als Sensor ist für einen möglichen Täter unerreichbar, am oberen Abschnitt des Mastes 1 ein Körperschallaufnehmer 2 angeordnet, der mit einer Auswerteeinheit 3 verbunden ist. Mit diesem System sind Körperschallgeräusche auf ihre Ursache hin analysierbar. Es ist eindeutig zu erkennen, ob Handlungen vorgenommen werden, die den Mast 1 beschädigen können. Ergänzend ist als zweiter Sensor im oberen Abschnitt des Mastes 1 ein Infrarotdetektor 4 angeordnet, der ebenfalls mit der Auswerteeinheit 3 in Verbindung steht. Mit dem Infrarotdetektor 4 werden Wärmequellen am Fuß des Mastes 1 erkannt. Diese Wärmequellen sind beispielsweise auf den Gebrauch von Werkzeugen zurückzuführen. Es ist aber auch möglich, mit dem Infrarotdetektor 4 die Anwesenheit von Personen zu erkennen. Der Körperschallaufnehmer 2 und der Infrarotdetektor 4 ergänzen sich darin, Maßnahmen, die darauf gerichtet sind, den Mast 1 zu beschädigen, sicher zu erkennen. Fehlmeldungen werden weitgehend ausgeschlossen. Ein dritter Sensor ist durch einen Sensorschlauch 5 gegeben, der auf der Innenoberfläche einer Betonschale 6 angeordnet ist, die eine Stütze 7 des Mastes 1 umschließt. Auch der Sensorschlauch 5 steht über eine nichtdargestellte Leitung mit der Auswerteeinheit 3 in Verbindung. Der in Stahlgitterbauweise erstellte Mast 1 steht mit Stützen 7 auf Betonfundamenten 8. Um den Mast 1 vom Boden bis ungefähr in eine Höhe von 5 Metern vor Angriffen zu schützen, sind die Stahlgitterstützen 7 umfassend Betonschalen 6 angeordnet. Diese sind widerstandsfähiger als die Stahlgitterkonstruktion. Darüber hinaus wird eine Beschädigung einer Betonschale 6 mittels eines Sensorschlauches 5 erkannt. Am Mast 1 können noch weitere nicht dargestellte Sensoren, beispielsweise eine Fernsehkamera, installiert sein. Die Auswerteeinheit 3 ist über einen Verstärker 9 mit einem Sender 10 verbunden. Falls von den Sensoren 2,4,5 auf ein Attentat hinweisende Signale der Auswerteeinheit 3 zugeführt werden, wird von dort ein codiertes Signal an den Sender 10 abgegeben. Die Signale werden in einer Überwachungszentrale 11 mit einem Empfänger 12 aufgenommen und einem Alarmgeber 13 zugeführt. Das Personal in der Überwachungszentrale 11 erkennt aufgrund der Codierung sofort welcher Mast betroffen ist. Gegenmaßnahmen werden dann unverzüglich eingeleitet. Damit der Sender 10 mit einer möglichst geringen Ausgangsleistung auskommt, ist auf dem Mast 1 auch ein Empfänger 14 angeordnet, der über einen Verstärker 15 mit dem Sender 10 in Verbindung steht.

Der Empfänger 14 auf dem Mast 1 empfängt Signale benachbarter Maste, die dann vom Sender 10 weitergeleitet werden. Der Sender 10 auf dem Mast 1 muß also nicht mehr direkt den Empfänger 12 der Überwachungszentrale 11, sondern nur Empfänger anderer Maste erreichen. Die Informationen der Auswerteeinheit 3 können statt drahtlos über den Sender 10 auch über eine Leitung übertragen werden, die an den Masten der Freileitung angebracht ist. Auch eine induktive Ankopplung des Ausganges der Auswerteeinheit 3 an das Erdseil 16, das als Blitzschutz die Spitzen der Maste miteinander verbindet, ist möglich. Bei Einsatz der nicht dargestellten leitungsgebundenen Informationsübermittlung muß auch der Alarmgeber 13 der Überwachungszentrale 11 an die Leitung, beispielsweise an das Erdseil 16, genauso wie die Auswerteeinheit 3 angekoppelt sein. Zur Versorgung der am Mast 1 angeordneten Geräte und Systeme mit elektrischer Energie ist auf der Spitze des Mastes 1 ein Träger, der Solarzellen 17 trägt, angeordnet. Die Solarzellen 17 sind über nicht dargestellte Versorgungsleitungen mit den verschiedenen Sensoren 2, 4 und 5, mit der Auswerteeinheit 3, dem Sender 10, dem Empfänger 14 und mit den Verstärkern 9 und 15 verbunden. Statt durch Solarzellen 17 kann die Energieversorgung der Geräte und Systeme am Mast 1 durch eine induktive oder kapazitive Ankopplung an eine Freileitung oder durch eine induktive Ankopplung an das Erdseil 16 erfolgen.

Ein Stahlgittermast 1 für eine Freileitung weist vier Stützen 7 auf, die mit im Boden verankerten Betonfundamenten 8 verbunden sind. Jede dieser vier Stützen 7 sind gleichartig konstruiert und werden auf gleiche Weise durch Schutzvorrichtungen vor Einwirkungen von außen geschützt. In der FIG 2 ist daher nur eine Stütze 7 des Stahlgittermastes 1 dargestellt. Sie weist im Querschnitt zwei in einem Winkel von 90° zueinander angeordnete Schenkel auf. Von der Stütze 7 gehen mehrere Querstreben aus, durch die die Stütze 7 mit einer benachbarten Stütze verbunden ist.

Eine Schutzvorrichtung besteht aus zwei vorgefertigten Schalen 103 und 104 aus armiertem Beton. Die Schalen 103 und 104 umfassen zusammengefügt die Stütze 7. Dabei umfaßt die erste Schale 103 zwei Drittel und die zweite Schale 104 ein Drittel des Umfanges der Stütze 7. Beide Schalen 103 und 104 sind auf dem Fundament 8 der Stütze 7 abgestützt. Im Bereich der Stoßkanten 105 sind Öffnungen für Querstreben der Stütze 7 in den Schalen 103 und 104 anzubringen. Durch die Anordnung der Querstreben an der Stütze 7 und durch das Größenverhältnis der beiden Schalen 103 und 104 sind alle Querstreben im Bereich der Stoßkanten 105 durch die Schalen 103 und 104 hindurchgeführt. Die Schalen 103 und 104 sind durch mit Muttern versehene Gewindestangen 107 fest miteinander verbunden. Die Stütze 7 ist innerhalb der Schutzvorrichtung mit Bitumen beschichtet. Auf der Bitumenschicht ist eine Gummischicht 100 aufgeklebt. Auf der Innenoberfläche der beiden Schalen 103 und 104 sind vorgefertigte Drahtgitter 108 angeordnet, die elektrische Leitungen halten. Diese Leitungen sind mit einem Signalgeber, beispielsweise mit dem Sender 10 in FIG 1, elektrisch verbunden. Bei Verletzung von einer der Leitungen an einem Drahtgitter 108 wird der Signalgeber aktiviert. Der verbleibende Raum 109 innerhalb der beiden Schalen 103 und 104 ist mit Beton angefüllt, in dem sich Armierungsstahl befindet. Die gesamte Schutzvorrichtung ist einfach und kostengünstig herzustellen und zu montieren und schützt die Stütze 7 des Stahlgittermastes 1 zuverlässig vor Einwirkungen von außen.

Eine weitgehend gleichartige Schutzvorrichtung nach FIG 3 weist Schalen 103 und 104 auf, die im Bereich der Stoßkanten 102 dünner ausgebildet sind als sonst. Dadurch sind Öffnungen für Querstreben in den Schalen 103 und 104 im Bereich der Stoßkanten 102 bei der Montage am Mast 1 besonders leicht anzubringen. Nach der Montage der beiden Schalen 103 und 104 sind die verdünnten Bereiche durch Armierungsstahl 106 verstärkt worden.

Der in FIG 4 gezeigte Mast trägt an Isolatoren sechs Hochspannungs-Freileitungen mit den Drehstrom-Phasen R, S und T. Auf der Spitze des Mastes sitzt ein parallel zu den Hochspannungs-Leitungen verlaufendes Erdseil 16 auf, das leitend mit dem Mast verbunden ist.

FIG 5 zeigt einen anderen Mast, der an Isolatoren nur drei Hochspannungs-Freileitungen trägt, die verschiedene Drehstromphasen R, S, T führen. Auch hier ist das Erdseil 16 wiederum über die Mastspitze geführt.

Das Erdseil 16 dient als Blitzableiter. Wegen der unsymmetrischen Anordnung der verschiedene Drehstrom-Phasen führenden Hochspannungs-Freileitungen werden in dem aus Metall, vorzugsweise aus Stahl, bestehenden Erdseil 16 Ausgleichsströme induziert, die über die Masten zur Erde abfließen.

FIG 6 zeigt zwei Masten 1, 200, an denen jeweils ein Gerät 203 befestigt ist. Dieses Gerät kann beispielsweise ein Verstärker mit Schalldetektor sein. Der Schalldetektor spricht beispielsweise dann an, wenn an seinem Mast gesägt wird.

Das Erdseil 16 ist zu beiden Seiten der Verbindungsstelle, an dem es auf einem Mast aufsitzt, von einem Hohlkörper 204 umgeben, der aus magnetisch leitendem Material besteht. Jeder Hohlkörper 204 weist zwei (in FIG 6 nicht sichtbare) Sekundärwicklungen auf, die mit dem Gerät 203 verbunden sind. Von der einen Sekundärwicklung wird ein Versorgungsstrom für das Gerät 203 abgeleitet. Über die andere Sekundärwicklung werden Informationssignale in das Erdseil 16 eingekoppelt bzw. von diesem ausgekoppelt.

FIG 7 zeigt den Hohlkörper 204 genauer. Er besteht aus einem U-Teil 205 und einem gegen dessen Schenkel gesetzten I-Teil 206.

Das U-Teil 205 und das I-Teil 206 sind von Transformatorblechen gebildet, um Wirbelstromverluste zu vermeiden. Auf dem I-Teil 206 sitzt eine erste Sekundärwicklung 207 mit einer größeren Zahl von Windungen sowie eine zweite Sekundärwicklung 208 mit einer kleineren Zahl von Windungen. Aus der erstgenannten Sekundärwicklung 207 wird ein Versorgungsstrom für das Gerät 203 abgeleitet. Dieser niederfrequente Versorgungsstrom geht auf den im Erdseil 16 fließenden Ausgleichsstrom zurück. Die zweite Sekundärwicklung 208 dient dagegen zum Ein- und Auskoppeln von Informationssignalen in das Erdseil 16 bzw. aus dem Erdseil 16. Informationssignale können beispielsweise von dem im Gerät 203 befindlichen Detektor erzeugt werden. Es ist auch möglich, daß das Gerät 203 nur zur Verstärkung von Informationssignalen dient, die von einem anderen Gerät 203 an einem anderen Mast erzeugt werden. Das Gerät 203 enthält einen Serienresonanzkreis 209, der selektiv auf die Hochfrequenz der Informationssignale abgestimmt ist.

## Patentansprüche

1. Einrichtung zur Überwachung von Masten (1) einer Freileitung, um Sabotageakte zu verhindern, **dadurch gekennzeichnet,** daß an jedem Mast (1) mindestens ein Sensor (2, 4, 5) zum Detektieren von Erschütterungen oder Bewegungen angeordnet ist,
daß mit dem mindestens einen Sensor (2, 4, 5) an jedem Mast (1) jeweils eine Auswerteeinheit (3) verbunden ist, die über eine Verstärkereinheit (9) mit einer am Mast (1) angeordneten Signalabgabestation (10) für codierte Signale in Verbindung steht,
daß zum Empfang von Signalen der Signalabgabestationen anderer Masten an mindestens einem Mast (1) jeweils eine Signalempfangsstation (14) angeordnet ist,
daß diese Signalempfangsstation (14) über eine Verstärkereinheit (15) mit einer am selben Mast (1) angeordneten Signalabgabestation (10) in Verbindung steht und
daß eine zentrale Signalempfangsstation (12), die mit einem Alarmgeber (13) verbunden ist, in einer Überwachungszentrale (11) angeordnet ist.

2. Einrichtung nach Anspruch 1, **dadurch gekennzeichnet,** daß die Signalabgabestationen (10) jeweils im Bereich der Mastspitze befestigt sind.

3. Einrichtung nach Anspruch 1, **gekennzeichnet durch** ein Gerät zur optischen, insbesondere kathodenstrahl-oszillographischen, Darstellung von einem Sensor (2) erkannter analoger Körperschallsignale.

4. Einrichtung nach Anspruch 1, **dadurch gekennzeichnet,** daß eine an einem Mast (1) angeordnete Signalabgabestation (10) eine Ausgangsleistung hat zur Signalübermittlung an Signalempfangsstationen, die an benachbarten und an den übernächsten Masten angeordnet sind, wodurch Signale redundant von Mast zu Mast weiterzureichen sind.

5. Einrichtung nach Anspruch 4, **dadurch gekennzeichnet,** daß von benachbarten Signalabgabestationen (10) aus Signale mit unterschiedlichen Übertragungsfrequenzen übertragbar sind.

6. Einrichtung nach Anspruch 1, **dadurch gekennzeichnet,** daß in sturm-, wasser- und brandgeschützter Ausführung am jeweils überwachten Mast (1) eine Maststation befestigt ist, umfassend mindestens einen an der Mastkonstruktion angebrachten Körperschallaufnehmer (2) und mindestens eine diesem nachgeschaltete elektronische Baueinheit, letztere bestehend aus einer Auswerteeinheit (3) und einem Verstärker (9) und dem Verstärker (9) zweikanalig nachgeschalteten ersten und zweiten Signalaufbereitungsstrecken.

7. Einrichtung nach Anspruch 6, **dadurch gekennzeichnet,** daß mindestens zwei Körperschallaufnehmer (2) mit zueinander parallelen Signalwegen zur nachgeschalteten Auswerteeinheit (3) vorgesehen sind und ihre Signale im Sinne einer Oder-Bedingung die Auswerteeinheit (3) steuern.

8. Einrichtung nach Anspruch 1, **dadurch gekennzeichnet,** daß ein Sensor einen Infrarotdetektor (4) enthält.

9. Einrichtung nach Anspruch 1, **dadurch gekennzeichnet,** daß ein Sensor eine Fernsehkamera ist.

10. Einrichtung nach Anspruch 1, **dadurch gekennzeichnet,** daß ein Sensor einen Draht oder einen Schlauch (5) aufweist, wobei bei einer Beschädigung des Drahtes oder des Schlauches (5) ein Signal an die Signalabgabestation (10) am Mast (1) gegeben wird.

11. Einrichtung nach Anspruch 10, **dadurch gekennzeichnet,** daß ein Sensor einen Draht oder einen Schlauch (5) aufweist, der auf einer eine Stütze (7) eines Mastes (1) umfassenden Betonschale (6), deren Innenoberfläche überspannend angeordnet ist.

12. Einrichtung nach Anspruch 11, **dadurch gekennzeichnet,** daß auf der Innenoberfläche der Schale (6) elektrische Leitungen angeordnet sind, die mit einem Signalgeber verbunden sind, wobei bei Verletzung mindestens einer Leitung ein Signal ausgelöst wird.

13. Einrichtung nach Anspruch 12, **dadurch gekennzeichnet,** daß die elektrischen Leitungen an vorgefertigten Drahtgittern (108) angeordnet sind.

14. Einrichtung nach Anspruch 11, wobei Stützen (7) eines Mastes (1) auf Fundamenten (8) ruhen, **dadurch gekennzeichnet,** daß auf dem Fundament (8) einer jeden Stütze (7) des Stahlgittermastes abgestützt vorgefertigte Schalen (103 und 104), die insbesondere aus armiertem Beton bestehen, die Stütze (7) umfassend zusammengefügt sind, wobei die erste Schale (103) zwei Drittel und die zweite Schale (104) ein Drittel des Umfanges der Stütze (7) umfaßt, und daß der Raum (109) innerhalb der zusammengefügten Schalen (103 und 104) mit einem aushärtenden Material, insbesondere mit armiertem oder nicht armiertem Beton angefüllt ist.

15. Einrichtung nach Anspruch 14, **dadurch gekennzeichnet,** daß die vorgefertigten Schalen (103 und 104) im Bereich der Stoßkanten (102), an denen sie zusammenzufügen sind, dünner sind als sonst, so daß dort Öffnungen für Querstreben des Stahlgittermastes in den vorgefertigten Schalen (103 und 104) anzubringen sind und daß der dünnere Bereich der Schalen (103 und 104) nach der Anordnung der Schalen (103 und 104) an der Stütze (7) und vor dem Einfüllen des aushärtenden Materials zu verstärken ist.

16. Einrichtung nach Anspruch 14, **dadurch gekennzeichnet,** daß die Schalen (103 und 104) durch den Raum (109) zwischen den Schalen (103 und 104) durchdringende mit Muttern versehene Gewindestangen (107) miteinander verbunden sind.

17. Einrichtung nach Anspruch 14, **dadurch gekennzeichnet,** daß die Stützen (7) beschichtet sind.

18. Einrichtung nach Anspruch 14, **dadurch gekennzeichnet,** daß gleichartige zusammengefügte und mit aushärtendem Material gefüllte vorgefertigte Schalen Hauptquerstreben des Stahlgittermastes umfassend angeordnet sind.

19. Einrichtung nach Anspruch 1, **dadurch gekennzeichnet,** daß an einem Mast (1) mindestens zwei in ihrer Funktionsweise unterschiedliche Sensoren (2,4,5) angeordnet sind.

20. Einrichtung nach Anspruch 1, **dadurch gekennzeichnet,** daß die Signalabgabestationen (10) Funksender und die Signalempfangsstationen (12,14) Funkempfänger sind.

21. Einrichtung nach Anspruch 1, **dadurch gekennzeichnet,** daß die Signalabgabestationen (10) Infrarotsender und die Signalempfangsstationen (12,14) Infrarotempfänger sind.

22. Einrichtung nach Anspruch 1, **dadurch gekennzeichnet,** daß die Signalabgabestationen (10) Ultraschallsender und die Signalempfangsstationen (12,14) Ultraschallempfänger sind, wobei eine drahtlose Ultraschallübertragung erfolgt.

23. Einrichtung nach Anspruch 1, **dadurch gekennzeichnet,** daß eine Signalabgabestation (10) mit einer Signalempfangsstation (12, 14) durch eine Leitung verbunden ist.

24. Einrichtung nach Anspruch 23, **dadurch gekennzeichnet,** daß die Leitung ein Lichtwellenleiter ist.

25. Einrichtung nach Anspruch 23, **dadurch gekennzeichnet,** daß die Signalabgabestationen (10) Ultraschallsender und die Signalempfangsstationen (12,14) Ultraschallempfänger sind, die zur Ultraschallübertragung mit einem Phasenleiter gekoppelt sind.

26. Einrichtung nach Anspruch 23, **dadurch gekennzeichnet,** daß ein einen Blitzableiter bildendes Erdseil (16) als Übertragungsleitung verwendet wird.

27. Einrichtung nach Anspruch 26, **dadurch gekennzeichnet,** daß die Signalabgabestationen (10) Ultraschallsender und die Signalempfangsstationen (12,14) Ultraschallempfänger sind, die zur Ultraschallübertragung mit dem Erdseil (16) gekoppelt sind.

28. Einrichtung nach Anspruch 26, **dadurch gekennzeichnet,** daß die Signalabgabestationen (10) und die Signalempfangsstationen (12,14) mit dem Erdseil (16) induktiv gekoppelt sind.

29. Einrichtung nach Anspruch 23, **dadurch gekennzeichnet,** daß eine Signalübertragungsstrecke von einer Energie- und Signalübertragungs-Verkabelung gebildet wird, welche die einzelnen Maststationen untereinander und mit der Mastüberwachungszentrale (11) elektrisch verbindet.

30. Einrichtung nach Anspruch 1, **dadurch gekennzeichnet,** daß eine Signalübertragungsstrecke zweifach redundant sowohl durch eine Funkverbindung als auch durch eine Verkabelung gebildet ist.

31. Einrichtung nach Anspruch 1, **dadurch gekennzeichnet,** daß die Versorgungsspannung für an einer Signal-Übertragungsstrecke vorgesehene Übertragungsgeräte (203), wie Sender (10), Empfänger (14), Sensoren (2, 4, 5) und dergleichen aus dem in einem Erdseil (16) induzierten Ausgleichsstrom gewonnen wird.

32. Einrichtung nach Anspruch 1, **dadurch gekennzeichnet,** daß an einem Mast (1) angeordnete Geräte und Systeme, wie Sensoren (2, 4, 5), Auswerteeinheit (3), Verstärkereinheiten (9, 15), Signalabgabestationen (10) und Signalempfangsstation (14) zur Energieversorgung mit einem Erdseil (16) der Freileitung induktiv verbunden sind.

33. Einrichtung nach Anspruch 31, **dadurch gekennzeichnet,** daß das Erdseil (16) an der Stelle der gewünschten Auskopplung des Ausgleichsstromes von einem magnetisch leitenden Hohlkörper (204) mit mindestens einer Sekundärwicklung (207,208) umgeben ist.

34. Einrichtung nach Anspruch 33, **dadurch gekennzeichnet,** daß der Hohlkörper (204) nach Art eines Transformators aus einem U-Teil (205) und einem gegen die Schenkel gesetzten I-Teil (206) besteht.

35. Einrichtung nach Anspruch 34, **dadurch gekennzeichnet,** daß der I-Teil (206) die Sekundärwicklungen (207,208) trägt.

36. Einrichtung nach Anspruch 34, **dadurch gekennzeichnet,** daß der U-Teil (205) und der I-Teil (206) von Transformator-Blechen gebildet sind.

37. Einrichtung nach Anspruch 31, **dadurch gekennzeichnet,** daß an mit Übertragungsgeräten (203) versehenen Masten eine Auskopplung des Ausgleichsstromes des Erdseiles (16) an beiden von dem betreffenden Mast ausgehenden Erdseilabschnitten erfolgt.

38. Einrichtung nach Anspruch 31, **dadurch gekennzeichnet,** daß das Aus- und Einkoppeln der Informationen aus dem Erdseil (16) und in das Erdseil (16) auf dem gleichen Weg erfolgt wie das Auskoppeln des Ausgleichsstromes.

39. Einrichtung nach Anspruch 33 und 38, **dadurch gekennzeichnet,** daß der Hohlkörper (204) zwei Sekundärwicklungen (207,208) aufweist, von denen die erste (207) zum Auskoppeln des Ausgleichsstromes und die zweite (208) zum Ein- und Auskoppeln von Informationssignalen dient.

40. Einrichtung nach Anspruch 39, **dadurch gekennzeichnet,** daß die zweite Sekundärwicklung (208) über einen selektiven Serienresonanzkreis (209) mit dem Gerät (203) verbunden ist.

41. Einrichtung nach Anspruch 1, **dadurch gekennzeichnet,** daß an einem Mast (1) angeordnete Geräte und Systeme zur Energieversorgung mit spannungsführenden Leitern der Freileitung induktiv oder kapazitiv verbunden sind.

42. Einrichtung nach Anspruch 1, **dadurch gekennzeichnet,** daß an einem Mast (1) angeordnete Geräte und Systeme zur Energieversorgung mit am Mast (1) angeordneten Solarzellen (17) verbunden sind.

43. Einrichtung nach Anspruch 42, **gekennzeichnet durch** eine photo-voltaische akkugepufferte Energieversorgung für die Maststationen und die Übertragung der ersten und zweiten Ausgangssignale von der Maststation auf die Mastüberwachungszentrale (11) bzw. umgekehrt per Funk.

44. Einrichtung nach Anspruch 1, **dadurch gekennzeichnet,** daß von Signalabgabestationen (10) binärcodierte Informationen frequenzmoduliert an die Signalempfangsstationen (12,14) übertragbar sind.

45. Einrichtung nach Anspruch 44 mit einer Mehrzahl von in die Mastüberwachung einbezogenen Masten, deren jeder eine Maststation aufweist, **dadurch gekennzeichnet,** daß jeder der Maststationen ein besonderes Mastkennungssignal, z.B. eine Code-Nummer, zugeordnet ist und ein Alarm- und Code-Scanner zur periodischen Abgabe einer Serie von Scanner-Signalen eingerichtet ist, wobei je eines der Scanner-Signale mit je einem der Mastkennungs-Signale übereinstimmt, so daß die Maststationen der überwachten Masten, z.B. in zyklischer Folge, anwählbar sind und die zur Funktionskontrolle dienenden Normalsignale der jeweils angewählten Maststation oder ihre Alarmsignale durch die Mastüberwachungszentrale (11) empfangbar sind.

46. Einrichtung nach Anspruch 44, **dadurch gekennzeichnet,** daß eine Maststation-Anwahleinheit in der Überwachungszentrale (11) zur Abgabe eines Haltesignales eingerichtet ist, welches zusammen mit dem Anwahlsignal abgegeben wird und ein automatisches Weiterschalten auf den Empfang der Signale von der nächsten Maststation verhindert, solange nicht durch Betätigung eines Befehlsgebers, z.B. einer Freigabetaste, das Weiterschalten freigegeben ist.

## Claims

1. A device for monitoring poles (1) of an overhead line, in order to prevent acts of sabotage, characterised in that arranged on each pole (1) there is at least one sensor (2,4,5) for detecting vibrations or movements,
in that connected to the at least one sensor (2,4,5) on each pole (1) there is in each case an evaluating unit (3), which is connected by way of an amplifier unit (9) to a signal delivery station (10) for encoded signals arranged on the pole (1),
in that for receiving signals from the signal delivery stations of other poles there is arranged on at least one pole (1) a respective signal receiving station (14),
in that this signal receiving station (14) is connected by way of an amplifier unit (15) to a signal delivery station arranged on the same pole (1) and in that a central signal receiving station (12), which is connected to an alarm transmitter (13), is arranged in a monitoring control centre (11).

2. A device according to claim 1, characterised in that the signal delivery stations (10) are secured in each case in the region of the tip of pole.

3. A device according to claim 1, characterised by an apparatus for optical, particularly cathode-ray oscillographic representation by a sensor (2) of recognised analog impact sound signals.

4. A device according to claim 1, characterised in that a signal delivery station (10) arranged on one pole (1) has an output line for signal transfer to the signal receiving stations which are arranged on adjacent poles and poles next but one, through which line signals are to be passed on redundant from pole to pole.

5. A device according to claim 4, characterised in that signals with different transmission frequencies are able to be transmitted from adjacent signal delivery stations (10).

6. A device according to claim 1, characterised in that a pole station in an embodiment protected from storms, water and fire is secured in each case to a monitored pole (1), comprising at least one impact sound sensor (2) attached to the pole construction and at least one electronic unit connected after this, the latter consisting of an evaluating unit (3) and an amplifier (9), and first and second signal conditioning links connected in two channels after the amplifier (9).

7. A device according to claim 6, characterised in that at least two impact sound sensors (2) are provided with signal paths to the evaluating unit (3) connected thereafter, which paths are parallel to each other, and their signals control the evaluating unit (3) in the sense of an OR-condition.

8. A device according to claim 1, characterised in that a sensor contains an infrared detector (4).

9. A device according to claim 1, characterised in that a sensor is a television camera.

10. A device according to claim 1, characterised in that a sensor has a wire or a tube (5), wherein when the wire or the tube (5) is damaged a signal is transmitted to the signal delivery station (10) on the pole (1).

11. A device according to claim 10, characterised in that a sensor has a wire or a tube (5), which is arranged on a concrete shell (6) comprising a support (7) of a pole (1), the inner surface of said shell being arranged overstretched.

12. A device according to claim 11, characterised in that electric lines are arranged on the inner surface of the shell (6), which are connected to a signal generator, a signal being triggered when at least one line is damaged.

13. A device according to claim 12, characterised in that the electric lines are arranged on prefabricated wire grids (108).

14. A device according to claim 11, wherein supports (7) of a pole (1) rest on foundations (8), characterised in that prefabricated shells (103 and 104) supported on the foundation (8) of each support (7) of the latticed steel tower, which shells consist in particular of reinforced concrete, are joined together embracing the support (7), wherein the first shell (103) spans two thirds and the second shell (104) a third of the periphery of the support (7) and in that the space (109) inside the joined shells (103 and 104) is filled up with a hardened material, in particular with reinforced or non-reinforced concrete.

15. A device according to claim 14, characterised in that the prefabricated shells (103 and 104) in the region of the impact edges (102) on which they are joined, are thinner than otherwise is the case so that openings for cross-struts of the latticed steel tower are to be attached there in the prefabricated shells (103 and 104) and in that the thinner region of the shells (103 and 104) should be reinforced after the arrangement of the shells (103 and 104) on the support (7) and before filling with the hardening material.

16. A device according to claim 14, characterised in that the shells (103 and 104) are connected to each other by threaded rods (107) provided with nuts and penetrating the space (109) between the shells (103 and 104).

17. A device according to claim 14, characterised in that the supports (7) are coated.

18. A device according to claim 14, characterised in that similar joined prefabricated shells, filled with hardening material are arranged embracing main cross struts of the latticed steel tower.

19. A device according to claim 1, characterised in that at least two sensors (2,4,5) which are different in their method of functioning are arranged on one mast (1).

20. A device according to claim 1, characterised in that the signal delivery stations (10) are radio-transmitters and the signal receiving stations (12,14) are radio-receivers.

21. A device according to claim 1, characterised in that the signal delivery stations (10) are infrared transmitters and the signal receiving stations (12,14) are infrared receivers.

22. A device according to claim 1, characterised in that the signal delivery stations (10) are ultra sound transmitters and the signal receiving stations (12,14) are ultra sound receivers, wherein a wireless ultra sound transmission occurs.

23. A device according to claim 1, characterised in that a signal delivery station (10) is connected to a signal receiving station (12,14) by a line.

24. A device according to claim 23, characterised in that the line is an optical waveguide.

25. A device according to claim 23, characterised in that the signal delivery stations (10) are ultrasound transmitters and the signal receiving stations (12,14) are ultrasound receivers, which are coupled for ultrasound transmission with a phase conductor.

26. A device according to claim 23, characterised in that an overhead earth wire (16) forming a lightning conductor is used as transmission line.

27. A device according to claim 26, characterised in that the signal delivery stations (10) are ultrasound transmitters and the signal receiving stations (12,14) are ultrasound receivers, which are coupled to the overhead earth wire (16) for ultrasound transmission.

28. A device according to claim 26, characterised in that the signal delivery stations (10) and the signal receiving stations (12,14) are coupled inductively to the overhead earth wire (16).

29. A device according to claim 23, characterised in that a signal transmission link is formed by an energy and signal transmission cabling, which connects electrically the individual pole stations to each other and to the pole monitoring control centre (11).

30. A device according to claim 1, characterised in that a signal transmission link is formed twice redundant by a radio connection as well as by a cabling.

31. A device according to claim 1, characterised in that the supply voltage for transmission apparatus (203) provided on a signal transmission link, such as transmitter (10), receiver (14), sensors (2,4,5) and the like is gained from the compensating current induced in an overhead earth wire (16).

32. A device according to claim 1, characterised in that apparatus and systems arranged on one pole (1) such as sensors (2,4,5), evaluating unit (30), amplifier units (9,15), signal delivery stations (10) and signal receiving station (14) are connected inductively to an overhead earth wire (16) of the overhead line for energy supply.

33. A device according to claim 31, characterised in that at the point of the desired uncoupling of the compensating current the overhead earth wire (16) is surrounded by a magnetically conducting hollow body (204) with at least one secondary winding (207, 208).

34. A device according to claim 33, characterised in that the hollow body (204) consists of a U-part (205) and an I-part (206) set against the sides like a transformer.

35. A device according to claim 34, characterised in that the I-part (206) supports the secondary windings (207, 208)

36. A device according to claim 34, characterised in that the U-part (205) and the I-part (206) are formed by transformer plates.

37. A device according to claim 31, characterised in that on poles provided with transmission apparatus (203) an uncoupling of the compensating current of the overhead earth wire (16) occurs on both overhead earth wire sections emanating from the relevant pole.

38. A device according to claim 31, characterised in that the uncoupling and coupling of information from the overhead earth wire (16) and into the overhead earth wire (16) occurs in the same way as the uncoupling of the compensating current.

39. A device according to claim 33 and 38, characterised in that the hollow body (204) has two secondary windings (207, 208), the first (207) of which serves to uncouple the compensating current and the second (208) to couple and uncouple information signals.

40. A device according to claim 39, characterised in that the second secondary winding (208) is connected by way of a selective series resonant circuit (209) to the apparatus (203).

41. A device according to claim 1, characterised in that apparatus and systems arranged on one pole (1) are connected inductively or capacitively to live conductors of the overhead line for energy supply.

42. A device according to claim 1, characterised in that apparatus and systems arranged on one pole (1) are connected to solar cells (17) arranged on the pole (1) for energy supply.

43. A device according to claim 42, characterised by a photo-voltaic battery-backed energy supply for the pole stations and the transmission of the first and second output signals from the pole station to the pole monitoring control centre (11) or vice versa by radio.

44. A device according to claim 1, characterised in that binary-coded information is transmitted in a frequency-modulated manner from the signal delivery stations (10) to the signal receiving stations (12,14).

45. A device according to claim 44 with a plurality of poles included in the pole monitoring, each of which has one pole station, characterised in that each of the pole stations is allocated a particular pole identifying signal, e.g. a code number and an alarm and code scanner is installed for periodic delivery of a series of scanner signals, wherein in each case one of the scanner signals corresponds to a respective pole identifying signal, so that the pole stations of the monitored poles are able to be selected e.g. in a cyclic sequence and the normal signals of the respectively selected pole station serving the function control or their alarm signals are able to be received by the pole monitoring control centre (11).

46. A device according to claim 44, characterised in that a pole station selecting unit is installed in the monitoring control centre (11) for delivery of a hold signal, which is delivered together with the selecting signal and an automatic progression to the reception of the signals by the next pole station is prevented, as long as the progression is not released by activation of a command generator, e.g. a release key.

## Revendications

1. Dispositif pour contrôler des pylônes (1) d'une ligne aérienne, pour empêcher des actes de sabotage, caractérisé par le fait que sur chaque pylône (1) est disposé au moins un capteur (2,4,5) servant à détecter des secousses ou des déplacements,
qu'à au moins un capteur (2,4,5) situé sur chaque pylône (1) est raccordée respectivement une unité d'évaluation (3) qui est raccordée, par l'intermédiaire d'une unité formant amplificateur (9), à un poste d'émission de signaux (10) qui est raccordé au pylône (1), pour des signaux codés,
que pour la réception de signaux des postes d'émission de signaux d'autres pylônes, respectivement un poste (14) de réception de signaux est disposé sur au moins un pylône (1),
que ce poste (14) de réception de signaux est raccordé, par l'intermédiaire d'une unité formant amplificateur (15) à un poste (10) d'émission de signaux, monté sur le même pylône (1), et
qu'un poste central (12) de réception de signaux, qui est raccordé à un générateur d'alarme (13), est disposé dans un central de contrôle (11).

2. Dispositif suivant la revendication 1, caractérisé par le fait que les postes (10) d'émission de signaux sont fixés respectivement au voisinage de la pointe du sommet des pylônes.

3. Dispositif suivant la revendication 1, caractérisé par un appareil servant à représenter optiquement, notamment sur un oscillographe à faisceau cathodique, des signaux acoustiques analogiques transmis par la structure et détectés par un capteur (2).

4. Dispositif suivant la revendication 1, caractérisé par le fait qu'un poste (10) d'émission de signaux, situé sur un pylône (1), possède une puissance de sortie pour la transmission de signaux à des postes de réception de signaux qui sont disposés sur des pylônes voisins et sur les pylônes suivants en second, ce qui permet une retransmission redondante de signaux d'un pylône à un autre.

5. Dispositif suivant la revendication 4, caractérisé par le fait que des signaux ayant des fréquences différentes de transmission peuvent être retransmis par des postes voisins (10) d'émission de signaux.

6. Dispositif suivant la revendication 1, caractérisé par le fait que dans une forme de réalisation protégée contre les tempêtes, l'eau et l'incendie, sur le pylône (1) respectivement contrôlé est fixé un poste de pylône, qui comprend au moins un enregistreur (2) du son transmis par la structure, qui est installé sur l'ossature du pylône, et au moins un module électronique, branché en aval de cet enregistreur et qui est constitué par l'unité d'évaluation (3) et par un amplificateur (9) et par des première et seconde sections de préparation de signaux, qui sont branchées dans deux canaux en aval de l'amplificateur (9).

7. Dispositif suivant la revendication 6, caractérisé par le fait qu'il est prévu au moins deux enregistreurs (2) du son transmis par la structure avec des voies parallèles de transmission de signaux avec des voies de transmission de signaux parallèles entre elles et aboutissant à l'unité d'évaluation (3) branchée en aval et que leurs signaux commandent le dispositif d'évaluation (3) dans le sens d'une condition OU.

8. Dispositif suivant la revendication 1, caractérisé par le fait qu'un capteur comporte un détecteur à infrarouge (4).

9. Dispositif suivant la revendication 1, caractérisé par le fait qu'un capteur est une caméra de télévision.

10. Dispositif suivant la revendication 1, caractérisé par le fait qu'un capteur possède un fil ou un tuyau (5), auquel cas, lors d'un endommagement du fil ou du tuyau (5), un signal est envoyé au poste (10) d'émission de signaux, situé sur le pylone (1).

11. Dispositif suivant la revendication 10, caractérisé par le fait qu'un capteur comporte un fil ou un tuyau (5), qui est disposé sur une coque en béton (6), qui entoure un support (7) d'un pylône (1), de manière à couvrir la surface intérieure de cette coque.

12. Dispositif suivant la revendication 11, caractérisé par le fait que sur la surface intérieure de la coque (6) sont disposés des conducteurs électriques, qui sont raccordés à un générateur de signaux, un signal étant émis lors d'au moins un conducteur.

13. Dispositif suivant la revendication 12, caractérisé par le fait que les conducteurs électriques sont disposés sur des grilles préfabriquées formées de fils (108).

14. Dispositif suivant la revendication 11, dans lequel des supports (7) d'un pylône (1) sont en appui sur des socles (8), caractérisé par le fait que sur le socle (8) de chaque support (7) du pylône en charpente métallique prennent appui des coques préfabriquées (103 et 104), qui sont constituées notamment de béton armé et sont réunies de manière à entourer le support (7), la première coque (3) entourant deux tiers et la seconde coque (103) un tiers de la périphérie du support (7), et que l'espace (30) situé à l'intérieur des coques réunies (103 et 104) est rempli par un matériau durcissable, notamment par du béton armé ou non armé.

15. Dispositif suivant la revendication 14, caractérisé par le fait que les coques préférabriquées (103 et 104) sont plus minces dans la zone des bords en aboutement (102), au niveau desquels ils doivent être réunis, en sorte que des ouvertures pour des traverses du pylône en charpente métalliques doivent être ménagées en cet endroit dans les coques préfabriquées (103 et 104), et que la zone plus mince des coques (103 et 104) doit être renforcée, après la mise en place des coques (103 et 104) sur le support (7) et avant l'introduction du matériau durcissable.

16. Dispositif suivant la revendication 14, caractérisé par le fait que les coques (103 et 104) sont reliées entre elles par des tiges filetées (107) pourvues d'écrous et traversant l'espace (109) situé entre les coques (103 et 104).

17. Dispositif suivant la revendication 14, caractérisé par le fait que les supports (7) sont pourvus d'un revêtement.

18. Dispositif suivant la revendication 14, caractérisé par le fait que des coques préfabriquées identiques, assemblées et remplies par un matériau durcissable, sont disposées de manière à entourer des traverses principales du pylône en charpente métalliques.

19. Dispositif suivant la revendication 1, caractérisé par le fait qu'au moins deux capteurs (2,4,5), dont les modes de fonctionnement sont différents, sont disposés sur un pylône (1).

20. Dispositif suivant la revendication 1, caractérisé par le fait que les postes (10) d'émission de signaux sont des émetteurs radioélectriques et que les postes (12,14) de réception de signaux sont des récepteurs radioélectriques.

21. Dispositif suivant la revendication 1, caractérisé par le fait que les postes (10) d'émission de signaux sont des émetteurs à infrarouge et que les postes (12,14) de réception de signaux sont des récepteurs à infrarouge.

22. Dispositif suivant la revendication 1, caractérisé par le fait que les postes (10) d'émission de signaux sont des émetteurs à ultrasons et que les postes (12,14) de réception de signaux sont des récepteurs à ultrasons, la transmission étant une transmission par ultrasons sans fil.

23. Dispositif suivant la revendication 1, caractérisé par le fait qu'un poste (10) d'émission de signaux est raccordé à un poste (12,14) de réception de signaux par une ligne.

24. Dispositif suivant la revendication 23, caractérisé par le fait que la ligne est un guide d'ondes optiques.

25. Dispositif suivant la revendication 23, caractérisé par le fait que les postes (10) d'émission de signaux sont des émetteurs à ultrasons et les postes (10,14) de réception de signaux sont des récepteurs à ultrasons, qui sont accouplés à un conducteur de phase pour la transmission des ultrasons.

26. Dispositif suivant la revendication 23, caractérisé par le fait qu'un câble de mise à la terre (16), qui constitue un dispositif de dérivation de la foudre, est utilisé comme ligne de transmission.

27. Dispositif suivant la revendication 26, caractérisé par le fait que les postes (10) d'émission de signaux sont des émetteurs à ultrasons et que les postes (12,14) de réception de signaux sont des récepteurs à ultrasons, qui sont accouplés au câble de mise à la terre (16) pour la transmission d'ultrasons.

28. Dispositif suivant la revendication 26, caractérisé par le fait que les postes d'émission de signaux et les postes (12,14) de réception de signaux sont couplés de façon inductive au câble de raccordement à la terre (16).

29. Dispositif suivant la revendication 23, caractérisé par le fait qu'une section de transmission de signaux est formée par un câble de transmission d'énergie et de transmission de signaux, qui relient les différents postes des pylônes entre eux et au central (11) de contrôle des pylônes.

30. Dispositif suivant la revendication 1, caractérisé par le fait qu'une section de transmission de signaux est formée de manière à être doublement redondante aussi bien par une liaison hertzienne que par une liaison câblée.

31. Dispositif suivant la revendication 1, caractérisé par le fait que la tension d'alimentation pour des appareils de transmission (203), comme par exemple des émetteurs (10), des récepteurs (14), des capteurs (2,4,5) et analogues, prévus dans une section de transmission de signaux, est obtenue à partir du courant de compensation induit dans un câble (16) de raccordement à la terre.

32. Dispositif suivant la revendication 1, caractérisé par le fait que des appareils des systèmes, tels que les capteurs (2,4,5), l'unité d'évaluation (3), des unités formant amplificateurs (9,15), des postes (10) d'émission de signaux et un poste (14) de réception de signaux, qui sont installés sur un pylône (1), sont raccordés inductivement à un câble (16) de raccordement à la terre de la ligne aérienne pour réaliser l'alimentation en énergie.

33. Dispositif suivant la revendication 31, caractérisé par le fait que le câble (16) de raccordement à la terre est entouré, à l'emplacement de la sortie désirée des courants de compensation, par un corps creux magnétiquement conducteur (204), comportant au moins un enroulement secondaire (207, 208).

34. Dispositif suivant la revendication 33, caractérisé par le fait que le corps creux (204) est constitué, à la manière d'un transformateur, par une partie en U (205) et par une partie en I (206) placée contre les branches du U.

35. Dispositif suivant la revendication 34, caractérisé par le fait que la partie en I (206) porte des enroulements secondaires (207, 208).

36. Dispositif suivant la revendication 34, caractérisé par le fait que la partie en U (205) et la partie en I (206) sont formées par des tôles de transformateur.

37. Dispositif suivant la revendication 31, caractérisé par le fait qu'un découplage du courant de compensation du câble (16) de raccordement à la terre dans les deux sections du câble de raccordement à la terre, qui partent du pylône considéré, s'effectue au niveau de pylônes équipés d'appareils de transmission (203).

38. Dispositif suivant la revendication 31, caractérisé par le fait que le découplage des informations à partir du câble (16) de raccordement à la terre et l'injection des informations dans le câble (16) de raccordement à la terre, s'effectuent de la même manière que le découplage du courant de compensation.

39. Dispositif suivant les revendications 33 et 38, caractérisé par le fait que le corps creux (204) possède deux enroulements secondaires (207,208), dont le premier (207) sert au découplage du courant de compensation et dont le second (208) sert à l'injection et au découplage de signaux d'informations.

40. Dispositif suivant la revendication 39, caractérisé par le fait que le second enroulement secondaire (208) est raccordé à l'appareil (203) par l'intermédiaire d'un circuit résonnant sélectif (209).

41. Dispositif suivant la revendication 1, caractérisé par le fait que les appareils et systèmes montés sur un pylône (1) sont raccordés inductivement ou capacitivement à des conducteurs de la ligne aérienne, qui sont placés sous tension, pour l'alimentation en énergie.

42. Dispositif suivant la revendication 1, caractérisé par le fait que pour l'alimentation en énergie, des appareils et systèmes montés sur un pylône sont raccordés à des piles solaires (17) montées sur le pylône (1).

43. Dispositif suivant la revendication 42, caractérisé par une alimentation en énergie photovoltaïque tamponnée par des accumulateurs pour les postes des pylônes et la transmission des premier et second signaux de sortie du poste du pylône au central (11) de contrôle du pylône ou inversement, par voie hertzienne.

44. Dispositif suivant la revendication 1, caractérisé par le fait que des informations codées en binaire sont transmises par des postes (10) d'émission de signaux aux postes (12,14) de réception de signaux, en étant modulées en fréquence.

45. Dispositif suivant la revendication 44, comportant une multiplicité de pylônes insérés dans le système de contrôle des pylônes et dont chacun possède un poste, caractérisé par le fait qu'à chacun des postes des pylônes est associé un signal indicatif de pylône particulier, par exemple un numéro de code, et un scanner d'alarme et de codage est agencé de manière à délivrer périodiquement une série de signaux d'exploration, respectivement l'un des signaux d'exploration coïncidant avec respectivement l'un des signaux d'identification de pylônes, en sorte que les postes des pylônes contrôlés peuvent être sélectionnés, par exemple selon une séquence cyclique, et les signaux normaux utilisés pour contrôler le fonctionnement, du poste respectivement sélectionné du pylône ou ses signaux d'alarme, peuvent être reçus par le central (11) de contrôle des pylônes.

46. Dispositif suivant la revendication 44, caractérisé par le fait qu'une unité de sélection de postes de pylônes situés dans le central de contrôle (11) est agencée de manière à délivrer un signal de maintien qui est délivré conjointement avec le signal de sélection et empêche une nouvelle commutation automatique sur la réception des signaux par le poste de pylône immédiatement suivant tant que la poursuite de la commutation n'est pas libérée par actionnement d'un générateur d'instructions, par exemple une touche de libération.
